# EUROPÄISCHE PATENTSCHRIFT

(11) **EP 3 111 031 B1**
(45) Veröffentlichungstag und Bekanntmachung des Hinweises auf die Patenterteilung: **13.06.2018**
(21) Anmeldenummer: 15710725.1
(22) Anmeldetag: 24.02.2015
(51) Int. Cl.: E05D 11/00

(54) **BAND FUER EINE TUER**
HINGE-PLATE FOR A DOOR
PENTURE POUR PORTE

(30) Priorität: 27.02.2014 AT 501502014
(43) Veröffentlichungstag der Anmeldung: 04.01.2017
(73) Patentinhaber: Roto Frank AG, 70771 Leinfelden-Echterdingen (DE)
(72) Erfinder: BACHATZ, Stefan, A-8570 Voitsberg (AT)
(74) Vertreter: Müllner, Martin
(86) Internationale Anmeldenummer: PCT/EP2015/053781
(87) Internationale Veröffentlichungsnummer: WO 2015/128304

(56) Entgegenhaltungen:
- DE-U1-202006 017 870
- FR-A1- 2 898 930

## Beschreibung

### Technisches Gebiet

Die Erfindung bezieht sich auf eine Abdeckung gemäß dem Oberbegriff des Anspruches 1.

### Stand der Technik

Eine solche Abdeckung wurde z.B. durch die DE 9315327 U bekannt. Bei dieser bekannten Lösung sind in der Abdeckung federnde Stifte gehalten, die in entsprechende Bohrungen des Bandes eingreifen, sobald die Abdeckung ihre Arbeitsstellung erreicht hat. Um die Abdeckung wieder abziehen zu können ist es erforderlich, von der Innenseite der Tür aus in eine schräge Bohrung einen Schraubendreher einzuführen und den federnden Stift anzuheben, um die Abdeckung abziehen zu können.

Dabei ergibt sich jedoch der Nachteil, dass es einer gewissen Geschicklichkeit bedarf, um den federnden Stift ausreichend anheben zu können, um die Abdeckung abziehen zu können. Außerdem erfordert die Herstellung einer solchen Abdeckung einen erheblichen Aufwand.

Eine weitere bekannte Abdeckung ist in der FR 2898930 A beschrieben. Bei dieser Lösung ist ein Band mit einer Abdeckung gezeigt, wobei die Abzugsicherung einen im Band gehaltenen federbelasteten Schieber aufweist, welcher im montierten Zustand mit einem am Band angeordneten Vorsprung zusammenwirkt. Nachteilig bei dieser Lösung ist, dass eine zusätzliche Feder für die Funktion des Schiebers benötigt wird, was die Herstellungskosten erhöht. Außerdem kann eine federnd gelagerte Sicherung durch Schläge oder Vibrationen, welche gegen die Abdeckung gerichtet sind, in die Freigabeposition gebracht werden, wodurch ein unrechtmäßiger Zugriff von außen sehr leicht möglich ist.

Weiters sind Lösungen bekannt, bei denen die Sicherung der Abdeckung durch eine Schraube erfolgt, die von der Innenseite der Tür her eingesetzt wird und in eine Gewindebohrung der Abdeckung eingreift. Dabei ergibt sich der Nachteil, dass die Schraube als loser Teil sehr leicht in Verlust geraten kann.

Ein weiterer Nachteil dieser Lösung ist, wenn die Justiereinrichtung des Bandes zur Justierung der Tür seitlich in Richtung Scharnier weit verstellt wird, dann wird durch das Türblatt der Zugang zur Sicherungsschraube für die Bandabdeckung verdeckt und die Bandabdeckung kann nicht mehr gesichert werden.

Wenn das Band an der Außenseite der Tür angebracht wird, soll die Bandabdeckung bei geschlossener Tür den widerrechtlichen Zugang zu den Befestigungsschrauben des Bandes und zur Justiereinrichtung zur Justierung der Tür verhindern. Prinzipiell ist es daher notwendig, dass die Sicherung der Abdeckung des Bandes von der Rückseite des Bandes erfolgt, welche in der Praxis nur seitens des Scharniers zugänglich ist, sodass diese Sicherung nur bei geöffneter Tür entriegelt und damit die Bandabdeckung entfernt werden kann.

### Darstellung der Erfindung

Ziel der Erfindung ist es, diese Nachteile zu vermeiden und eine Abdeckung der eingangs erwähnten Art vorzuschlagen, die eine einfache Handhabung ermöglicht und günstig herzustellen ist.

Erfindungsgemäß wird dies bei einer Abdeckung der eingangs erwähnten Art durch die kennzeichnenden Merkmale des Anspruches 1 erreicht.

Durch die vorgeschlagenen Maßnahmen ist es auf einfache Weise möglich, die Abdeckung nach dem vollständigen Aufschieben derselben auf das Band durch entsprechendes Verschieben des Schiebers in ihrer aufgeschobenen Lage zu sichern. Dadurch sind die Befestigungsschrauben des Bandes von außen nicht zugänglich und der Verstellweg der Justiereinrichtung kann ohne Einschränkungen voll genutzt werden. Andererseits kann die Abdeckung durch Verschieben des Schiebers sehr leicht vom Band abgezogen werden. Danach können z.B. Einstellarbeiten vorgenommen werden.

Erfindungsgemäß ist ein Fixieren und/oder Lösen der Abdeckung ohne ein Werkzeug möglich, so kann der Schieber von der Innenseite der Tür her von Hand aus verschoben und danach an der Außenseite der Tür die Abdeckung vom Band abgezogen werden.

Um eine sichere Führung des Schiebers zu ermöglichen ist es vorteilhaft, die Merkmale des Anspruches 2 vorzusehen.

Da die Zapfen in Vertiefungen des Bandes eingreifen, kann auf diese Weise der Verschiebeweg des Schiebers sehr einfach begrenzt werden.

### Kurze Beschreibung der Zeichnungen

Die Erfindung wird nun an Hand der Zeichnung näher erläutert. Dabei zeigen:
Fig. 1 schematisch eine Ansicht eines Bandes von unten bzw. auf die an der Außenseite der Tür zur Anlage kommenden Seite des Bandes mit einer Abdeckung,
Fig. 2 eine perspektivische Ansicht des Bandes auf dessen Außenseite bei abgenommener Abdeckung,
Fig. 3 eine perspektivische Ansicht des Bandes mit Abdeckung, die noch nicht aufgeschoben ist,
Fig. 4 eine Ansicht eines Schiebers auf die an dem Band anliegenden Seite des Schiebers,
Fig. 5 eine Draufsicht auf den Schieber und
Fig. 6 eine perspektivische Darstellung des Schiebers.

### Weg(e) zur Ausführung der Erfindung

Auf das für eine Türangel vorgesehene Band 1 nach der Fig. 1 ist eine Abdeckung 2 aufgeschoben. Das Band 1 weist je zwei Schlitze 3 und 4 auf, die zur Aufnahme von Befestigungsschrauben dienen, mit denen das Band an einer Tür befestigbar ist.

Weiters weist das Band 1 einen quer zu seiner Längsrichtung verlaufenden Durchbruch 12 auf, der von einer Handhabe 13 durchsetzt ist, die Teil eines in der Fig. 2 ersichtlichen Schiebers 6 ist und dessen Verschiebung von der Innenseite einer Tür aus ermöglicht.

Wie aus der Fig. 2 zu ersehen ist, weist das Band 1 eine im Wesentlichen umlaufende Wand 5 auf. Innerhalb des von der Wand 5 begrenzten Raumes ist ein Schieber 6 parallel zur Achse der Aufnahme 7 für einen Angelbolzen verschiebbar.

Wie aus Fig. 3 zu ersehen ist, ist die Abdeckung 2 haubenartig ausgebildet. Dabei sind an den seitlichen Wänden 8, im Bereich der freien Ränder der Wände 8 nach innen vorspringende Ansätze 9,9' angeordnet, mit denen die Abdeckung 2 das Band 1 im aufgeschobenen Zustand hintergreift. Dabei liegt die Abdeckung 2 mit ihrem Boden 10 an dem oberen Rand der umlaufenden Wand 5 an.

An der Außenseite der Wand 5 des Bandes 1 sind zwei Noppen 11 angeordnet, die zur Festlegung der voll aufgeschobenen Lage der Abdeckung 2 dienen und mit den entsprechend komplementär ausgeformten Ansätzen 9' an der Innenseite der Seitenwände 8 der Abdeckung 2 zusammenwirken.

Vom Boden 10 der Abdeckung 2 ragt ein Ansatz 14 in das Innere der Abdeckung 2 auf (Fig. 3). Dieser ist mittig im in Aufschubrichtung vorne liegenden Ende der Abdeckung 2 angeordnet. Dieser Ansatz 14 wirkt mit dem Schieber 6 zusammen, der in den Fig. 4 und 5 dargestellt ist.

Der Schieber 6 weist von seiner am Band 1 zur Anlage kommenden Auflagefläche abstehenden Zapfen 15 auf, die in parallel zueinander verlaufenden und sich parallel zu Aufnahme 7 für einen Angelbolzen erstreckenden schlitzartigen Vertiefungen 21 am Band eingreifen (Fig. 1). Dadurch ergibt sich eine gute Führung des Schiebers 6.

Aus der Fig. 5, die den Schieber 6 in Draufsicht darstellt, ist ersichtlich, dass die Handhabe 13 seitlich an den Schieber 6 angeformt ist. Weiters ragen von dem Schieber zwei Ansätze 16, 17 auf, zwischen denen ein freier Spalt 18 verbleibt, dessen Breite die Breite des Ansatzes 14 der Abdeckung 2 geringfügig übersteigt.

An der der Aufnahme 7 des Bandes 1 zugekehrten Seite des Schiebers 6 sind die Ansätze 16, 17 mit Ausnehmungen 19, 20 versehen.

Beim Aufschieben der Abdeckung 2 auf das Band 1 befindet sich der Schieber in einer Stellung, in der der Ansatz 14 durch den Spalt 18 zwischen den Ansätzen 16, 17 des Schiebers hindurchtreten kann. Hat die Abdeckung 2 ihre voll aufgeschobene Stellung erreicht, so kann der Schieber 6 von der Innenseite der Tür her mittels der das Band 2 durchsetzenden Handhabe 13 verschoben werden, sodass der Ansatz 14 der Abdeckung 2 in die Ausnehmung 20 eintritt und so gegen ein Abziehen gesichert ist.

Um zu verhindern, dass sich der Schieber von alleine verschiebt, wird er in seiner jeweiligen Funktionsstellung (offen bzw. verriegelt) verrastet. Hierzu sind am Band 2 im Bereich des Durchbruchs 12 zwei Rastnoppen angeordnet. In jeder Endlage des Schiebers überfährt eine Erhöhung am Schieber eine der beiden Rastnoppen am Band, so dass sich der Schieber nicht von allein verstellen kann.

## Patentansprüche

1. Band (1) für eine Tür, das an der Außenseite der Tür befestigbar ist, wobei eine Abdeckung (2) auf das Band (1) aufschiebbar ist, die das Band (1) zumindest abschnittweise hintergreift und die Abdeckung (2) mit einer von der Innenseite der Tür zugänglichen Abzugssicherung versehen ist, **dadurch gekennzeichnet, dass** die Abzugssicherung durch einen im Band (1) geführten Schieber (6) gebildet ist, der in seiner Arbeitsstellung einen Ansatz (14) der Abdeckung (2) in Abzugsrichtung der Abdeckung (2) blockiert, wobei der Schieber (6) eine Handhabe (13) aufweist, die einen quer zur Längsrichtung des Bandes (1) verlaufenden Durchbruch (12) des Bandes (1) durchsetzt, so dass der Schieber (6) mittels der Handhabe (13) von der Innenseite der Tür verschiebbar ist.

2. Band nach Anspruch 1, **dadurch gekennzeichnet, dass** das Band (1) zwei parallel verlaufende schlitzartige Vertiefungen aufweist, in die zwei Zapfen (15) des Schiebers (6) eingreifen.

## Claims

1. A hinge-plate (1) for a door, which can be secured to the outer face of the door, it being possible for a cover (2) to be slided onto the hinge-plate (1), at least some sections of the cover engaging behind the hinge-plate (1), and the cover (2) being provided with a removal protection which can be accessed from the inner face of the door, **characterized in that** the removal protection is formed by a sliding element (6) guided in the hinge-plate (1), the sliding element in its working position blocking a lug (14) of the cover (2) in the removal direction of the cover (2), the sliding element (6) having a handle (13) which passes through an opening (12) in the hinge-plate (1) that runs transversely to the longitudinal direction of the hinge-plate (1), so that the sliding element (6) can be displaced by means of the handle (13), by manual action from the inner face of the door.

2. A hinge-plate according to Claim 1, **characterized in that** the hinge-plate (1) has two slitlike depressions that run parallel, into which two pins (15) of the sliding element (6) engage.

## Revendications

1. Penture (1) qui est destinée à une porte et qui peut être fixée sur la face extérieure de ladite porte, un élément de couverture (2) pouvant être glissé sur la penture (1) de manière à venir se plaquer, au moins dans certaines parties, sur l'arrière de la penture (1), l'élément de couverture (2) étant pourvu d'un dispositif anti-retrait accessible depuis la face intérieure de la porte, **caractérisée en ce que** le dispositif anti-retrait est formé par un élément coulissant (6) guidé dans la penture (1) pour venir bloquer, dans sa position active, une saillie (14) de l'élément de couverture (2) dans le sens du retrait de l'élément de couverture (2), l'élément coulissant (6) présentant une poignée (13) s'étendant à travers un passage (12) pratiqué dans la penture (1) de manière d'étendre perpendiculairement à la direction longitudinale de la penture (1), faisant en sorte que l'élément coulissant (6) puisse être déplacé depuis la face intérieure de la porte au moyen de la poignée (13) .

2. Penture selon la revendication 1, **caractérisée en ce que** la penture (1) présente deux cavités en forme de fente lesquelles s'étendent parallèlement et dans lesquelles s'engagent deux ergots (15) de l'élément coulissant (6).
